# EUROPÄISCHE PATENTSCHRIFT

(11) **EP 0 705 961 B1**
(45) Veröffentlichungstag und Bekanntmachung des Hinweises auf die Patenterteilung: **06.05.1999**
(21) Anmeldenummer: 95111537.7
(22) Anmeldetag: 21.07.1995
(51) Int. Cl.: F01N 1/08, F01N 1/10

(54) **Abgasschalldämpfer**
Exhaust silencer
Silencieux de gaz d'échappement

(30) Priorität: 05.10.1994 DE 4435662
(43) Veröffentlichungstag der Anmeldung: 10.04.1996
(73) Patentinhaber: ROTH-TECHNIK AUSTRIA Gesellschaft m.b.H., 3193 St. Aegyd/Neuwalde (AT)
(72) Erfinder: Mai, Hans-Peter, D-76571 Gaggenau (DE)
(74) Vertreter: Säger, Manfred, Dipl.-Ing.

(56) Entgegenhaltungen:
- GB-A- 276 074
- GB-A- 376 815
- GB-A- 1 364 100
- US-A- 1 432 797
- US-A- 4 122 913

## Beschreibung

Die Erfindung betrifft einen Abgasschalldämpfer nach dem Oberbegriff des Patentanspruches 1.

Bekannte Abgasschalldämpfer für Verbrennungsmotoren insbesondere solche in Mischbauweise sind meist mehrstufig ausgebildet, d.h. das Abgas durchströmt zunächst einen Reflexions- und dann einen Absorptionsbereich. Dabei werden im Reflexionsbereich vorwiegend tieffrequente Schallanteile gedämpft, während im Absorptionsbereich vorwiegend hochfrequente Schallanteile gedämpft werden. Solche Abgasschalldämpfer zeigen zwar ein hinsichtlich der erzielbaren Dämpfung durchaus zufriedenstellendes Ergebnis, sie sind aber, da die einzelnen Bereiche in Strömungsrichtung des Abgases meist hintereinander angeordnet sind, insofern nachteilig, als sich durch eine solche Hintereinanderanordnung eine relativ große Baulänge ergibt, die eine Kompaktbauweise, insbesondere einen Unterhaubeneinbau sehr erschwert.

Durch die DE-22 57 852 A1 wurde ein Abgasschalldämpfer für mehrzylindrige Brennkraftmaschinen bekannt, der eine Resonatorkammer aufweist, der - in Strömungsrichtung des Abgases gesehen - eine Reflexionskammer nachgeordnet ist. Das Abgas gelangt hierbei durch ein von der einen Stirnseite des Gehäuses in die Reflexionskammer ragendes Zuführrohr in diese und von dort durch in ihrem Mantel vorgesehene Durchtrittsöffnungen in eine die Reflexionskammer umgebende und mit Schallschluckstoff gefüllte dritte Kammer, um sodann durch ein zum Zuführrohr gleichachsig angeordnetes Ableitrohr ins Freie zu treten. Obwohl das in die Reflexionskammer ragende Ende des Zuführrohres injektorartig ausgebildet ist, ist ohne weiteres ersichtlich, daß ein derart aufgebauter Abgasschalldämpfer aufgrund seiner nur geringen Leistung nicht alleine, sondern nur im Verbund mit weiteren Abgasschalldämpfern eine entsprechende Leistung bringen kann.

Schließlich ist durch die US-PS 1. 432, 797 ein weiterer Abgasschalldämpfer für Verbrennungsmaschinen bekannt, der ein stirnseitig in das Gehäuse ragendes Zuführrohr mit an einer seiner Mantelhälfte angeordneten Durchtrittsöffnungen für das Abgas aufweist. Dieses durchströmt nacheinander mehrere Abgaskammern, wobei die letzte vom Abgas durchströmte Kammer mit einem zur Längsachse des Zuführrohres quer gerichteten Ableitrohr verbunden ist. Hierzu ist der Mantel der das Zuführrohr umgebenden ersten Kammer an einer seiner Mantelhälften mit Durchtrittsöffnungen für das Abgas versehen, die den Durchtrittsöffnungen des Zuführrohres diametral gegenüberliegen. Die erste Kammer ist von einer zweiten Kammer umgeben, deren eine Mantelhälfte ebenfalls mit Durchtrittsöffnungen versehen ist, die den Durchtrittsöffnungen der ersten Kammer diametral gegenüberliegen.

Mit einer solchen Anordnung sowohl des Zuführrohres als der dieses umgebenden Kammern läßt sich zwar eine gedrungene und damit kompakte Bauweise des Abgasschalldämpfers erreichen, jedoch können mit Abgasschalldämpfern dieser Art nur vorwiegend tieffrequente Schallanteile gedämpft werden.

Der Erfindung liegt daher die Aufgabe zugrunde, einen leistungsstarken Abgasschalldämpfer zu schaffen, der einerseits eine kompakte Bauform aufweist und andererseits geeignet ist, sowohl tieffrequente als auch demgegenüber höherfrequente Schallanteile zu dämpfen.
Diese Aufgabe wird bei einem gattungsgemäßen Abgasschalldämpfer durch die kennzeichnenden Merkmale des Patentanspruches 1 gelöst.

Dabei werden in der das Zuführrohr umgebenden ersten Kammer, die als Reflexionskammer ausgebildet sein kann, in erster Linie niederfrequente Schallanteile gedämpft, wobei durch die Möglichkeit der Aufteilung des Hauptstromes in Einzelströme zusätzlich eine Erhöhung des Abströmdruckes vermieden und durch Entspannung von Wirbelströmen erreicht wird.

Durch die erfindungsgemäße Ausbildung bzw Anordnung, insbesondere durch die exzentrische Anordnung des Außenmantels des äußeren Rohres des Abgasschalldämpfers zur ersten und zweiten Kammer, die als Absorptionskammer wirkt, ergeben sich unterschiedliche Dicken für das Dämmmaterial, sodaß von ihr Schallanteile innerhalb eines breiten Spektrums des hochfrequenten Bereiches gedämpft werden. Dabei gewährleistet die relativ große Absorptionsfläche eine insgesamt gute Dämpfung, wobei gleichzeitig eine gute Körperschall- und Temperaturdämpfung an der gesamten Manteloberfläche entsteht, wodurch eine teure Sandwichbauweise mit Doppelblechmantel und zusätzlicher Isolationseinlage entfallen kann.

Das erfindungsgemäße Mehrkammersystem zeigt im Vergleich zu bekannten Kombinationsschalldämpfern die üblicherweise einen kleinen Querschnitt und eine demgegenüber große Baulänge aufweisen, insgesamt ein optimales Abgasrückdruckverhalten mit relativ hohem Dämpfungsgrad, sowie einer geringen Körperschall- und Wärmeabstrahlung.

Dabei kann die Leistungsfähigkeit des Mehrkammersystems noch dadurch erhöht werden, daß -wie an sich bekannt- wenn zwischen der ersten und der zweiten Kammer eine weitere Kammer mit entsprechend angeordneten Durchtrittsöffnungen für das Abgas vorgesehen ist.

Zur Erzielung noch längerer Ausströmwege kann die in Anspruch 1 angegebene Erfindung entsprechend den kennzeichnenden Merkmalen der Ansprüche 2 und 3 weitergebildet sein. Hierbei wird zwar in den entsprechenden Kammern die Aufteilung Hauptstromes des Abgases in zwei Teilströme beeinträchtigt, dafür ergeben sich aber insoweit wesentlich größere Ausströmwege, als das Abgas innerhalb einer jeden Kammer nicht auf dem kürzesten Weg zu den Durchtrittsöffnungen der nächsten Kammer sondern im wesentlichen entlang dem gesamten Umfang der inneren bzw. der äußeren Mantelfläche der entsprechenden Kammern strömt.

Eine weitere Optimierung der erfindungsgemäßen Lehre ergibt sich durch die Weiterbildung entsprechend den Unteransprüchen 4 und/oder 5.

Durch die Bildung der beiden stirnseitigen Absorptionskammern wird einerseits die Dämpfung im hochfrequenten Bereich erhöht, andererseits ist der Abgasschalldämpfer hierdurch an seiner gesamten Oberfläche mit einem Dämmantel versehen, wodurch sowohl die Körperschall- als auch die Temperaturdämmung noch weiter verbessert werden.

Eine in konstruktiver Hinsicht besonders einfache Lösung ergibt sich durch die kennzeichnenden Merkmale des Unteranspruches 6.

Weitere Vorteile und Einzelheiten der Erfindung ergeben sich aus der nachfolgenden Beschreibung von Ausführungsbeispielen.

Nachfolgend wird die Erfindung anhand von in der beigefügten Zeichnung dargestellten Ausführungsbeispielen näher erläutert.

Es zeigen:
- Figur 1: einen Längsschnitt durch eine erste Ausführungsform eines Abgasschalldämpfers,
- Figur 1a: einen Längsschnitt durch eine weitergebildete Ausführungsform dieses Abgasschalldämpfers,
- Figur 2: einen Querschnitt einer ersten Ausführungsform des Abgasschalldämpfers,
- Figur 3: einen Querschnitt durch eine weitergebildete Ausführungsform des Abgasschalldämpfers.

Der in Fig. 1 dargestellte Abgasschalldämpfer weist ein mit dem (nicht dargestellten) motorseitigen Abgasrohr zu verbindendes Zuführrohr 1 für das Abgas auf. Dieses strömt in Pfeilrichtung in das sich im wesentlichen über die gesamte Länge des Abgasschalldämpfers erstreckende Zuführrohr 1, das an seinem, dem Abgaseintritt gegenüberliegenden Ende durch einen Boden 2 gasdicht verschlossen ist. Wie aus den Figuren 1 und 2 ersichtlich ist, ist das Zuführrohr 1 mit Durchtrittsöffnungen 3 für das Abgas versehen, die nahezu entlang seiner gesamten Länge in nur einer seiner Mantelhälften, vorzugsweise - in Bezug auf Figur 2 - in seiner unteren Mantelhälfte 4 angeordnet sind.

Das Zuführrohr 1 ist innerhalb eines noch näher zu beschreibenden Gehäuses 5 des Abgasschalldämpfers angeordnet, das im wesentlichen von einem äußeren Rohr 6 und zwei stirnseitigen Wandungen 7, 8 gebildet ist, die mit dem Rohr 6 fest verbunden sind. Die stirnseitigen Wandungen 7, 8 sind zudem mit dem Zuführrohr 1 fest verbunden.

Das Zuführrohr 1 ist von einem Rohr 9 umgeben, dessen beide Enden ebenfalls mit den Wandungen 7, 8 fest verbunden sind. Das Rohr 9 ist zum Zuführrohr 1 koaxial angeordnet, wobei der von den beiden Rohren 1, 9 umgrenzte Raum eine erste Kammer 11 für das Abgas bildet. Entsprechend dem kreisförmgien Querschnitt des Zuführrohres 1 weist das Rohr 9 ebenfalls einen kreisförmigen Querschnitt auf. Selbstverständlich kann die Querschnittsform dieser und auch der weiteren Rohre beliebig, beispielsweise auch oval sein.

Das Rohr 9 ist aus einem im wesentlichen rechteckförmigen Zuschnitt gefertigt, dessen Längsseiten durch Falzen gasdicht miteinander verbunden sind. In der gleichen Weise können sämtliche noch später zu beschreibende Rohre hergestellt sein.

Das Rohr 9 ist, ebenfalls wie das Zuführrohr 1 an nur einer seiner Mantelhälften - bezogen auf Figur 2 - an seiner oberen Mantelhälfte 12 mit Durchtrittsöffnungen 13 für das Abgas versehen, die den Durchtrittsöffnungen 3 des Zuführrohres 1 diametral gegenüberliegend angeordnet sind. Damit ergibt sich für das durch die Durchtrittsöffnungen 3 aus dem Zuführrohr 1 ausströmende und sich in der als Reflexionskammer dienenden Kammer 11 entspannende Abgas der weitestmögliche Strömungsweg zu den Durchtrittsöffnungen 13. Der aus den Druchtrittsöffnungen 3 ausströmende und sich in Umfangsrichtung der Rohre bewegende Abgasstrom wird sich in zwei Teilströme aufteilen, wobei die Strömungsrichtung des einen Teilstromes im wesentlichen im Uhrzeigersinn und diejenige des anderen Teilstromes im wesentlichen entgegen des Urzeigersinn gerichtet ist (siehe Strichpunktlinie in Fig. 2).

Das Rohr 9 ist seinerseits von einem zu ihm koaxial angeordneten weiteren Rohr 14 umgeben, dessen stirnseitige Enden ebenfalls mit den Wandungen 7, 8 fest verbunden sind. Wie aus Figur 2 ersichtlich, ist auch das Rohr 14 mit Durchtrittsöffnungen 15 für das Abgas versehen, die in ebenfalls nur einer seiner Mantelhälften - bezogen auf Figur 2 - in seiner unteren Mantelhälfte 16 angeordnet sind. Damit liegen die Durchtrittsöffnungen 15 des Rohres 14 den Durchtrittsöffnungen 13 des Rohres 14 ebenfalls diametral gegenüber. Der von den Rohren 9 und 14 umgrenzte Raum bildet eine weitere Kammer 17 für das Abgas, die ebenso wie die erste Kammer 11 als Reflexionskammer dient. Das über die Durchtrittsöffnungen 13 in die weitere Kammer 17 strömende Abgas wird diese durch die Durchtrittsöffnung 15 des Rohres 14 verlassen und hat auch hier den weitestmöglichen Strömungsweg, wobei der sich durch die Durchtrittsöffnungen 13 bewegende Abgasstrom ebenfalls teilt und der eine Teilstrom die Durchtrittsöffnung 15 durch eine im wesentlichen im Uhrzeigersinn gerichtete und der andere Teilstrom diese durch eine im wesentlichen entgegen dem Uhrzeigersinn gerichtete Strömung erreichen wird (siehe ebenfalls die Strichpunktlinie der Fig. 2).

Das Rohr 14 ist seinerseits von einem Lochmantel 18 umgeben, der ebenfalls mit den stirnseitigen Wandungen 7, 8 fest verbunden ist. Der von dem Lochmantel 18 und dem Rohr 14 umgrenzte Raum bildet eine zweite Kammer 19 die als Absorptionskammer ausgebildet ist.

Hierzu ist der zu den Rohren 1, 9 und 14 konzentrisch angeordnete Lochmantel 18 exzentrisch zum äußeren Rohr 6 des Gehäuses angeordnet. Der hierdurch gebildete Zwischenraum ist mit einem Dämmaterial 21 gefüllt, dessen Wandstärke sich über den gesamten Umfang stetig verändert, wodurch die so gebildete Absorptionskammer 19 innerhalb eines breiten Spektrums der hochfrequenten Schallanteile eine gute Dämpfungswirkung erzielt.

Der Lochmantel 18 und das äußere Rohr 6 weisen in ihrem den Durchtrittsöffnungen 15 diametral gegenüberliegenden Bereich eine Austrittsöffnung 22 für das Abgas auf, so daß auch der durch die Durchtrittsöffnungen 15 in die Kammer 19 eintretende Abgasstrom sich im Bereich der Durchtrittsöffnungen 15 teilen und sich in Form von ebenfalls zwei Teilströmen pulsierend zur Austrittsöffnung 22 bewegen wird. Diese ist mit einem Ableitrohr 23 verbunden, dessen Längsachse quer zur Längsachse des Zuführrohres 1 gerichtet und ungefähr in der Mitte der Gesamtlänge des Gehäuses 5 angeordnet ist, so daß das so entspannte Abgas in Richtung des Pfeiles aus dem Ableitrohr 23 des Abgasschalldämpfers ausströmt.

Da der Abgasstrom sich sowohl beim Austritt aus dem Zuführrohr 1 als auch beim Austritt aus den Reflexionskammern 11 und 17 jeweils in zwei Teilströme aufteilt, wird sowohl durch diese Aufteilung als auch durch die Vergrößerung des jeweiligen Strömungsquerschnittes eine Erhöhung des Abströmdruckes vermieden und es werden hierdurch gegenüber bekannten Anordnungen bessere Rückdruckwerte erreicht, die ihrerseits zu einer wesentlichen Reduzierung der Leistungsverluste beitragen. Gleichzeitig wird insgesamt eine bessere Schall- und auch eine bessere Wärmedämmung erreicht.

Die in Figur 3 dargestellte weitere Ausführungsform entspricht in ihrem grundsätzlichen Aufbau dem Aufbau der in Figur 2 dargestellten Ausführungsform. In Figur 3 sind für die übereinstimmenden Teile daher die gleichen Bezugszeichen wie in den Figuren 1 und 2 verwendet.

Der Unterschied zwischen beiden Ausführungsformen besteht im wesentlichen in einer etwas anderen Anordnung der Durchtrittsöffnungen 3, 13 und 15 sowie der Unterteilung der zweiten Kammer 19 und der weiteren Kammer 17.

Wie aus Figur 3 ersichtlich ist, sind die Durchtrittsöffnungen 3' des Zuführrohres 1 nicht in dessen unterer Mantelhälfte 4 sondern in dessen - bezogen auf Figur 3 - linker Mantelhälfte 4' angeordnet. Demzufolge sind die Durchtrittsöffnungen 13' des Rohres 9 nicht in dessen oberer Mantelhälfte 12, sondern in dessen - bezogen auf Figur 3 - rechter Mantelhälfte 12' angeordnet. Auch die Durchtrittsöffnungen 15' des Rohres 14 sind nicht wie bei dem Ausführungsbeispiel nach Figur 2 in der unteren Mantelhälfte 16 des Rohres 14 angeordnet, vielmehr sind die Durchtrittsöffnungen 15' in der - bezogen auf Figur 3 - linken Mantelhälfte 16' des Rohres 14 angeordnet.

Wie aus Figur 3 hervorgeht, ist innerhalb der Kammer 17 eine Trennwand 25 und innerhalb der Kammer 19 eine Trennwand 26 vorgesehen. Beide Trennwände 25, 26 erstrecken sich über die gesamte Länge des Gehäuses 5.

Die Anordnung ist dabei so getroffen, daß der durch die Durchtrittsöffnungen 3' das Zuführrohr 1 verlassende Abgasstrom sich wie bei der ersten Ausführungsform teilt, und die beiden Teilströme in ebenfalls zueinander entgegengesetzten Richtungen in Umfangsrichtung des Rohres 9 die Kammer 11 durchströmen und sich zu den Durchtrittsöffnungen 13' des Rohres 14 bewegen.

Der durch die Durchtrittsöffnungen 13' in die Kammer 17 eintretende Abgasstrom wird sich aber nicht mehr in zwei Teilströme aufteilen, sondern wird als einziger Abgasstrom die Kammer 17 - bezogen auf Figur 3 - im Uhrzeigersinn durchströmen und zu den Durchtrittsöffnungen 15' des Rohres 14 gelangen. Hierbei wird sich zwischen der Trennwand 25 und den dieser unmittelbar benachbarten Durchtrittsöffnungen 13' des Rohres 9 eine Art Abgaspolster bilden, das durch Verwirbelung der aus diesen Durchtrittsöffnungen austretenden Abgasanteile nach und nach die Kammer 17 im Uhrzeigersinn durchströmen und zu den Durchtrittsöffnungen 15'gelangen wird.

Durch die Anordnung der Trennwand 25 die den für das Abgas kürzesten Weg zwischen den Durchtrittsöffnungen 13' und 15' versperrt, muß das Abgas nahezu den gesamten Umfang der Kammer 17 durchströmen, so daß sich hierdurch der längstmögliche Abgasweg und damit eine maximale Entspannung des Abgases ergibt.

Ähnlich liegen die Strömungsverhältnisse des Abgases bei dessen Durchtritt durch die Durchtrittsöffnungen 15' des Rohres 14. Das aus diesen ausströmende Abgas wird, da die Trennwand 26 diesem den kürzesten Weg zur Austrittsöffnung 22 des Ableitrohres 23 ebenfalls versperrt, die Kammer 19 im Gegensinn des Uhrzeigers pulsierend durchwandern und so auf dem längstmöglichen Strömungsweg zum Ableitrohr 23 gelangen. Auch hier wird sich an der den Durchtrittsöffnungen 15' benachbarten Seite der Trennwand 26 eine Art Abgaspolster bilden, das ebenfalls durch Verwirbelung der aus den der Trennwand 26 unmittelbar benachbarten Durchtrittsöffnungen 15' austretenden Schallanteilen nach und nach in den Hauptstrom des Abgases integriert wird um zur Austrittsöffnung 22 des Ableitrohres 23 zu gelangen. Damit ergibt sich auch innerhalb der Kammer 19 der längstmögliche Strömungsweg für das Abgas, der gegenüber einem in Längsrichtung einer Kammer gerichteten Strömungsweg nahezu die 3-fache Länge aufweist.

Innerhalb der als Absorptionskammer wirkenden Kammer 19 wird der diese durchwandernde Abgasstrom in an sich bekannter Weise entspannt, wobei durch die unterschiedliche Schichtdicke des zwischen dem äußeren Rohr 6 und dem Lochmantel 18 angeordneten Materials 21 hochfrequente Schallanteile des Abgases innerhalb eines breiten Spektrums gedämpft werden.

Bei der in Figur 1a dargestellten weiteren Ausführungsform der Erfindung ist die stirnseitige Wandung 7 als zusätzliche Absorptionskammer ausgebildet. In der gleichen Weise kann auch die stirnseitige Wandung 8 als weitere Absorptionskammer ausgebildet sein.

Da der konstruktive Aufbau dieser beiden Absorptionskammern in beiden Fällen der gleiche ist, ist in Figur 1a lediglich die Ausbildung der stirnseitigen Wandung 7 als Absorptionskammer dargestellt und nachstehend beschrieben.

Wie aus Figur 1a hervorgeht, ist zwischen der Wandung 7 und dem dem Abgaseintritt fernen Ende des Zuführrohres 1 Dämmaterial 30 angeordnet, das sich gegen eine eine Zwischenwandung 31 bildende Lochscheibe abstützt. Die Zwischenwandung 31 ist mit dem gasdicht verschlossenen Ende des Zuführrohres 1 aus Stabilitätsgründen verbunden und auf ihrer kreisringförmigen Fläche mit Durchtrittsöffnungen 32 für das Abgas versehen.

Die dem Abgaseintritt fernen Enden der Rohre 9 und 14 sind mit der Zwischenwandung 31 ebenfalls fest verbunden, wobei das Abgas aus den Kammern 11, 17 und 19 auch durch die Durchtrittsöffnungen 32 hindurch in die so gebildete zusätzliche Absorptionskammer 33 in Längsrichtung des Zuführrohres einströmen und aus dieser wieder zurück in diese Kammern und sodann in die Austrittsöffnung 22 des Ableitrohres 23 strömen kann. Hierdurch wird einerseits die Dämpfungswirkung im hochfrequenten Bereich der Schallanteile weiter erhöht und insbesondere dann, wenn auch die stirnseitige Wandung 8 in analoger Weise als weitere Absorptionskammer ausgebildet ist, die gesamte Oberfläche des Abgasschalldämpfers wärmegedämmt, so daß das gesamte Dämmaterial 21, 30 sowohl schalldämpfend als auch wärmedämmend wirkt und dabei gleichzeitig die Übertragung von Körperschall weitestgehend minimiert wird.

## Patentansprüche

1. Abgasschalldämpfer für Verbrennungsmotoren mit einem stirnseitig in dessen Gehäuse ragenden und sich im wesentlichen über dessen gesamte Länge erstreckenden Zuführrohr mit im Bereich einer seiner Mantelhälften angeordneten Durchtrittsöffnungen für das Abgas, sowie einer das Zuführrohr umgebenden ersten Kammer, und mit einer diese umgebenden zweiten Kammer, wobei der Mantel der ersten Kammer an seiner den Durchtrittsöffnungen des Zuführrohres im wesentlichen diametral gegenüberliegenden Mantelhälfte Durchtrittsöffnungen für das Abgas aufweist, und die zweite Kammer mit einem Ableitrohr verbunden ist, das im wesentlichen quer zur Längsachse des Zuführrohres gerichtet ist,
**dadurch gekennzeichnet, daß** die zweite Kammer (19) von einem Rohr (6) umgeben ist, dessen Innenwandung von einem zur ersten Kammer (11) konzentrisch angeordneten Lochmantel (18) gebildet ist und dessen Außenmantel exzentrisch zum Lochmantel (18) angeordnet ist, wobei der zwischen dem Innen- und dem Außenmantel gelegene Bereich mit Dämmmaterial gefüllt ist.

2. Abgasschalldämpfer nach Anspruch 1, **dadurch gekennzeichnet, daß** innerhalb der zweiten Kammer (19) in einem dem Ableitrohr (23) benachbarten Bereich eine sich im wesentlichen über die Gesamtlänge des Gehäuses (5) erstreckende Trennwand (26) vorgesehen ist, die eine Reflexionswand für das die Durchtrittsöffnungen der ersten Kammer (11) durchströmende Abgas bildet.

3. Abgasschalldämpfer nach Anspruch 1 mit einer zwischen der ersten Kammer und der zweiten Kammer angeordneten weiteren Kammer **dadurch gekennzeichnet, daß**
innerhalb der ersten Kammer (11) und der weiteren Kammer (17) in einem dem Ableitrohr (23) jeweils benachbarten Bereich je eine sich im wesentlichen über die Gesamtlänge des Gehäuses (5) erstreckende Trennwand vorgesehen ist, wobei die innerhalb der weiteren Kammer (17) angeordnete Trennwand (25) eine Reflexionswand für das die Durchtrittsöffnungen der ersten Kammer (11) durchströmende Abgas bildet, und die innerhalb der ersten Kammer (17) angeordnete Trennwand eine Reflexionswand für das die Durchtrittsöffnungen der Zuführrohres (1) durchströmende Abgas bildet.

4. Abgasschalldämpfer nach Anspruch 1, **dadurch gekennzeichnet, daß** die dem Abgaseintritt in das Gehäuse entfernt liegende stirnseitige Wandung (7) des Gehäuses (5) als Absorptionskammer (33) ausgebildet ist.

5. Abgasschalldämpfer nach Anspruch 1, **dadurch gekennzeichnet, daß** die dem Abgaseintritt in das Gehäuse benachbart liegende stirnseitige Wandung (8) des Gehäuses (5) als Absorptionskammer (33) ausgebildet ist.

6. Abgasschalldämpfer nach Anspruch 1, **dadurch gekennzeichnet, daß** zur Bildung der Absorptionskammer (33) zwischen der stirnseitigen Wandung (7) und einer am Ende des Zuführrohres (1) angeordneten Zwischenwandung (31) Dämmaterial (30) angeordnet ist und die Zwischenwandung (31) im Bereich der Kammern (11,17,19) Durchtrittsöffnungen (32) für das Abgas aufweist.

## Claims

1. An exhaust silencer for internal combustion engines, having a feed pipe which projects at the end into the housing thereof and which extends substantially over the entire length thereof, with flow openings for the exhaust gas, arranged in the region of one of its peripheral surface halves, as well as a first chamber surrounding the feed pipe, and a second chamber surrounding the first chamber, wherein the peripheral surface of the first chamber, at its peripheral surface half which is in substantially diametrally opposite relationship to the flow openings of the feed pipe, has flow openings for the exhaust gas to flow therethrough, and the second chamber is connected to a discharge pipe which is directed substantially transversely with respect to the longitudinal axis of the feed pipe, characterised in that the second chamber (19) is surrounded by a tube (6) whose inner wall is formed by an apertured casing (18) arranged concentrically with respect to the first chamber (11) and whose outer casing is arranged eccentrically with respect to the apertured casing (18), wherein the region between the inner and the outer casings is filled with insulating material.

2. An exhaust silencer according to claim 1 characterised in that provided within the second chamber (19) in a region adjacent the discharge pipe (23) is a dividing wall (26) which extends substantially over the entire length of the housing (5) and which forms a reflection wall for the exhaust gas flowing through the flow openings of the first chamber (11).

3. An exhaust silencer according to claim 1 with a further chamber arranged between the first chamber and the second chamber, characterised in that provided within the first chamber (11) and the further chamber (17) in a respective region adjacent the discharge pipe (23) is a respective dividing wall which extends substantially over the entire length of the housing (5), wherein the dividing wall (25) arranged within the further chamber (17) forms a reflection wall for the exhaust gas flowing through the flow openings of the first chamber (11) and the dividing wall arranged within the first chamber (17) forms a reflection wall for the exhaust gas flowing through the flow openings of the feed pipe (1).

4. An exhaust silencer according to claim 1 characterised in that the end wall portion (7) of the housing (5), which is remote from the intake of exhaust gas into the housing, is in the form of an absorption chamber (33).

5. An exhaust silencer according to claim 1 characterised in that the end wall portion (8) of the housing (5), which is adjacent to the intake of exhaust gas into the housing, is in the form of an absorption chamber (33).

6. An exhaust silencer according to claim 1 characterised in that insulating material (30) is arranged to form the absorption chamber (33) between the end wall portion (7) and an intermediate wall portion (31) arranged at the end of the feed pipe (1) and the intermediate wall portion (31) has flow openings (32) for the exhaust gas to flow therethrough in the region of the chambers (11, 17, 19).

## Revendications

1. Pot d'échappement insonorisé pour moteurs à combustion interne, muni d'un tube d'amenée du gaz d'échappement qui pénètre, du côté frontal, dans le carter dudit pot et s'étend sensiblement sur toute la longueur de celui-ci, comportant, disposés dans la région de l'une des moitiés de son enveloppe, des orifices de passage du gaz ainsi qu'une première chambre, entourant ledit tube d'amenée et comportant également une deuxième chambre entourant la première, l'enveloppe de la première chambre présentant, sur sa moitié diamétralement opposée aux orifices de passage du tube d'amenée, des orifices de passage des gaz d'échappement, et la deuxième chambre étant reliée à un tube de dérivation qui est orienté sensiblement transversalement par rapport à l'axe longitudinal du tube d'amenée,
**CARACTERISE** en ce que la deuxième chambre (19) est entouré d'un tube (6) dont la paroi intérieure est constituée d'une enveloppe perforée (18) disposée concentriquement par rapport à la première chambre (11) et dont l'enveloppe extérieure est disposée excentriquement par rapport à cette enveloppe perforée (18), la région située entre l'enveloppe intérieure et l'enveloppe extérieure étant remplie d'une matière insonorisante.

2. Pot d'échappement insonorisé selon la revendication 1, **caractérisé** en ce que, à l'intérieur de la deuxième chambre (19) est prévue, dans une zone proche du tube de dérivation (23), une paroi de séparation (26) qui s'étend sensiblement sur toute la longueur du carter (5) et forme une paroi réfléchissante pour le gaz d'échappement passant à travers les orifices de passage de la première chambre (11).

3. Pot d'échappement insonorisé selon la revendication 1 comportant une chambre supplémentaire disposée entre la première et la deuxième chambre, **caractérisé** en ce que, à l'intérieur de la première chambre (11) et la chambre supplémentaire (17), dans une région respectivement proche du tube de dérivation (23), est prévue respectivement une paroi de séparation qui s'étend sensiblement sur toute la longueur du carter( 5), la paroi de séparation (25) disposée à l'intérieur de la chambre supplémentaire (17) formant une paroi réfléchissante pour le gaz d'échappement passant à travers les orifices de passage de la première chambre, tandis que la paroi de séparation disposée à l'intérieur de la première chambre (17 forme une paroi réfléchissante pour le gaz d'échappement passant à travers les orifices de passage du tube d'amenée (1).

4. Pot d'échappement insonorisé selon la revendication 1, **caractérisé** en ce que la paroi (7), située à distance de l'entrée du gaz d'échappement dans le carter, est conformée en chambre d'absorption (33).

5. Pot d'échappement insonorisé selon la revendication 1, **caractérisé** en ce que, pour former la chambre d'absorption (33) la paroi (8) du carter (5) située du côté frontal est conformée en chambre d'absorption (33).

6. Pot d'échappement insonorisé selon la revendication 1, **caractérisé** en ce que, pour former la chambre d'absorption (33), entre la paroi (7) du côté frontal et une paroi intermédiaire (31) disposée à l'extrémité du tube d'amenée (1) est disposée de la matière insonorisante (3) et que ladite paroi intermédiaire (31) présente, dans la région des chambres (11, 17, 19) des orifices de passage (32 pour le gaz d'échappement.
